# EUROPÄISCHE PATENTSCHRIFT

(11) **EP 2 921 814 B1**
(45) Veröffentlichungstag und Bekanntmachung des Hinweises auf die Patenterteilung: **30.11.2016**
(21) Anmeldenummer: 15000783.9
(22) Anmeldetag: 17.03.2015
(51) Int. Cl.: F42C 19/08

(54) **ZÜNDSYSTEM FÜR EIN SKALIERBARES WIRKSYSTEM**
IGNITION SYSTEM FOR A SCALABLE ACTIVE SYSTEM
SYSTÈME D'ALLUMAGE POUR UN SYSTÈME DE PRINCIPE ACTIF MODULABLE

(30) Priorität: 20.03.2014 DE 102014004003
(43) Veröffentlichungstag der Anmeldung: 23.09.2015
(73) Patentinhaber: TDW Gesellschaft für verteidigungstechnische Wirksysteme mbH, 86529 Schrobenhausen (DE)
(72) Erfinder: Ackermann, Hans-Dieter, D-86529 Schrobenhausen (DE)
(74) Vertreter: Krebs, Jörg

(56) Entgegenhaltungen:
- DE-A1- 3 641 054
- DE-A1-102013 011 404
- DE-B3-102009 017 160
- DE-B3-102012 006 044
- DE-C1- 3 918 513
- FR-A1- 2 702 824
- US-A- 4 815 385

## Beschreibung

Die Erfindung betrifft ein Zündsystem für ein skalierbares Wirksystem, welches wenigstens eine Sprengladung aufweist, wobei eine erste Zündeinrichtung für eine Initiierung eines Subdetonationsmechanismus vorgesehen ist, mit dem eine Sprengladung zur Deflagration anregbar ist, wobei eine zweite Zündeinrichtung für eine detonative Initiierung der Sprengladung vorgesehen ist, und wobei die Zündeinrichtungen unabhängig voneinander mittels einer Steuereinheit auslösbar sind und beide Zündeinrichtungen unmittelbar benachbart angeordnet sind.

Ein derartiges Zündsystem wird in der DE 10 2013 011 404 A1 beschrieben. Hier wird vorgeschlagen, die Initiierungsorte für die deflagrative und die detonative Initiierung der Sprengladung des Wirksystem örtlich zusammen zu fassen. Es können beide Zündeinrichtungen kurz nacheinander ausgelöst werden, wobei der zeitliche Abstand die Leistungsskalierung der Sprengladung unmittelbar beeinflusst. In welcher Art die beiden Zündeinrichtungen realisiert werden sollen ist in dieser Erfindungsbeschreibung jedoch nicht erwähnt.

Die DE 10 2012 006 044 B3 befasst sich mit einem Verfahren zur Messung des Verlaufs einer Detonationsfront, welche von einer ersten Zündstelle ausgeht, um den geeigneten Zündzeitpunkt der gegenüber angeordneten zweiten Zündstelle zu bestimmen.

Die DE 39 18 513 C1 betrifft eine Sicherungseinrichtung für einen Doppelhohlladungsgefechtskopf, welche die zeitversetzte Zündung der beiden Hohlladungen ermöglicht.

In der US 4,815,385 A wird eine Zündeinrichtung für eine Sprengladung dargestellt, welche gegenüberliegende Zündstellen aufweist, die gleichzeitig gezündet werden, um in der Mitte der zylindrischen Ladung eine fokussierte radiale Leistungsabgabe zu bewirken.

Die DE 10 2009 017 160 B3 beschreibt einen Gefechtskopf mit einer Sprengladung, die stirnseitig eine oder mehrere Wirkladungen aufweist, welche ausschließlich deflagrativ auf die Sprengladung einwirken.

Ein Gefechtskopf mit einer zylindrischen Sprengladung kann gemäß der DE 100 08 914 C2 mit zwei sich gegenüber liegenden Ladungenvon denen eine detonativ, die andere jedoch deflagrativ initiiert, in der Leistungsabgabe in sehr weiten Grenzen eingestellt werden. Keine der vorgenannten Erfindungen ist geeignet folgende Aufgabe zu lösen.

Der vorliegenden Erfindung liegt die Aufgabe zugrunde ein grundsätzlich aus zwei eigenständigen Zündeinrichtungen bestehendes Zündsystem zu entwerfen, das in der Lage ist, im Fall des Versagens der deflagrativen Initiierung die detonative Initiierung sicher zu verhindern.

Diese Aufgabe wird erfindungsgemäß dadurch gelöst, dass im Bereich des Ausgangs der ersten Zündeinrichtung an dem damit korrespondierenden Subdetonationsmechanismus ein Detonationssensor zum Zweck der Detektion der Normalfunktion der Initiierung oder deren Fehlfunktion angeordnet ist, dessen Ausgangsignal mit dem Anschluss für die Freigabe oder Sperrung der zweiten, direkt auf die Sprengladung wirkenden Zündeinrichtung verbunden ist.

Mittels eines derartigen Zündsystems wird die tatsächliche Initiierung des Subdetonationsmechanismus festgestellt, die ihrerseits die Deflagration der Sprengladung bewirkt. Im Fall der Fehlfunktion der ersten Zündeinrichtung wird somit rechtzeitig die Initiierung der Sprengladung verhindert und damit eine vollständige Detonation der Sprengladung erfolgreich ausgeschlossen.

Vorteilhafte Ausgestaltungen des Zündsystems sind den nachgeordneten Ansprüchen entnehmbar und werden in der Beschreibung erörtert.

Die Erfindung ist in den Figuren der Zeichnung schematisch vereinfacht dargestellt und wird im Folgenden näher beschrieben. Es zeigen:
Fig. 1: einen Längsschnitt durch ein erfindungsgemäßes Zündsystem,
Fig. 2: ein Blockschaltbild des Zündsystems mit Angabe der Funktion der Elemente.

Zur Erläuterung sei vorausgeschickt, dass unter Wirksystem beispielsweise ein Gefechtskopf verstanden wird, der wenigstens eine Sprengladung aufweist, die mit wenigstens zwei unterschiedlichen Zündeinrichtungen auf unterschiedliche Weise initiiert werden kann, wodurch die Leistungsabgabe des Gefechtskopfes in einem weiten Bereich einstellbar ist.

Die Erfindung basiert auf der Erfahrung, dass die Zündung skalierbarer Wirksysteme mittels zweier auf der Längsachse des Wirksystems angeordneter Zündeinrichtungen zumindest dann zu Problemen führen kann, wenn beispielsweise beim Zielaufprall diejenige Zündeinrichtung, die die Deflagration der Sprengladung auslösen soll, zerstört wird und anschließend das Wirksystem mit annähernd voller Leistung detoniert.

Daraus entstand die Idee, ein Wirksystem mit zwei unmittelbar benachbart angeordneten Zündeinrichtungen zu entwickeln, wobei die skalierbare Leistungsabgabe uneingeschränkt möglich sein soll. Bei diesem Konzept leitet zunächst eine erste Zündeinrichtung die subdetonative Umsetzung des Sprengstoffes ein, ehe dann zeitlich etwas später die detonative Initiierung mittels einer zweiten Zündeinrichtung eingeleitet wird.

Es ist aus mehreren Gründen zwingend erforderlich, dass die Initiierung am gleichen Ort erfolgt und dass die Front der Subdetonation fast gleich schnell voranschreitet wie die nachfolgende Detonationsfront. Die skalierbare Leistungsabgabe wird dann über die Verzögerungszeit zwischen der Subdetonation und der Detonation eingestellt.

Das Grundprinzip des vorliegenden Zündsystems ist nicht abhängig von der Geometrie des Wirksystems. Das in der Figur 1 dargestellte beispielhafte Zündsystem entspricht von seinem Aufbau her dem Standard der 3inch Luftwaffen- und Marinezünder. Somit liegt es nahe, ein solches Wirksystem in standardisierten Wirkkörpern GK einzubauen, wobei deren Herstellungsprozess zu berücksichtigen ist. Die Einleitung der Detonation in die Sprengladung S erfolgt dabei über den Sprengstoff-Booster, der seitlich im "Side Light"-Verfahren durch die Wandung G den umgebenden Sprengstoff S der Hauptladung initiiert. Mittels entsprechender Dimensionierung kann das Zündsystem auf einfache Weise an bekannte Wirkkörper angepasst werden.

Der Einbau des Gehäuses G des Zündsystems erfolgt mittels eines üblichen Einschraubrings in das Gehäuse GKH des Wirksystems GK. Das Volumen und die Position des Steckeranschlusses eines üblicherweise im Inneren der Sprengladung liegenden Spiralkabels wird dabei für den Anschluss des Subdetonationsmechanismus SDM an das Zündsystem genutzt. Diese Verbindung ist so gestaltet, dass sie sich beim Einsetzen des Zündsystemgehäuse G selbsttätig schließt.

In Figur 2 ist das Blockschaltbild des Zündsystems schematisch vereinfacht dargestellt. Die Schärfung beginnt entweder aufgrund einer Entscheidung ARM1, ARM2 oder aufgrund der Sensorsignale Sensor1, Sensor2, die jeweils auf die Sicherheitslogik einwirken. Wenn in der Sicherheitslogik alle Signale für eine gewollte Zündung gegeben sind, wird auch die Stromversorgung HV Generierung Regelung für die Zündkreise bereitgestellt.

Eine wesentliche Funktion in der Sicherheitslogik unterdrückt eine ungewollte Frühzündung des detonativen Ausgangs Sie enthält auch eine Zeitfunktion bestehend aus einem programmierbaren Safety Critical Timer, der zusammen mit der Funktion Back Up Timer den Zündkreis b steuert und damit darüber entscheidet, ob in Abhängigkeit vom Ausgangssignal des Detonationswächters die detonative Initiierung der Wirkladung durchgeführt wird oder nicht.

Im Fall des regulären Ablaufs werden die Zündkreise a1 und a2 initiiert, die beide über Detonatoren EFI oder LEEFI auf die Verstärkerladung Übertrager_Verstärker_Elemente einwirken, welchen dann den Subdetonationsmechanismus auslöst. Der Detonationswächter kann hierbei wahlweise gleichwirkend an der Verstärkerladung oder auch am Subdetonationsmechanismus angeordnet sein.

Wenn der Detonationswächter eine korrekte Funktion an den Programmable Safety Critical Timer liefert wird auch der Zündkreis b nach einer von der gewünschten Leistung der Wirkladung abhängigen Zeitverzögerung initiiert, so dass über einen Detonator EFI oder LEEFI und eine weitere Verstärkerladung der Booster zur detonativen Initiierung der Wirkladung gezündet wird.

Der Ablauf einer Schärfung ist wie folgt. Je nach Programmierung erhält das Zündsystem sein Startsignal entweder von extern, wie beispielsweise von einem Bodenabstandssensor oder von der Steuerung des Flugkörpers, oder das Zündsystem erhält es von einem internen Aufschlagsensor. Mit Hilfe der Programmierung können unterschiedliche Bedingungen am Zielort berücksichtigt werden. Damit kann das Startsignal entweder als Quick Detonation (Sofortzündung), oder auch zeitverzögert oder auch abgängig von Umgebungsbedingungen erfolgen.

Im Normalfall wird dann der Deflagrationsmechanismus über die Zündkreise a1 und a2 gestartet. Der Detonationswächter prüft den korrekten Ablauf und startet den programmierten Timer zur Einleitung der detonativen Initiierung über den Trigger Zündkreis b. Von dort an läuft eine reguläre Zündung über einen weiteren Detonator EFI oder LEEFI auf einen weiteren Übertrager-Verstärker-Elemente auf den Booster zur detonativen Initiierung der Wirkladung. Sollte dieser Weg ausfallen, so wird auch die detonative Initiierung der Sprengladung S nicht stattfinden.

Aufgrund der beiden unterschiedlichen Wege der subdetonativen und der detonativen Initiierung wird sicher gestellt, dass eine unerwünschte detonative Initiierung der Sprengladung S in jedem Fall ausgeschlossen werden kann.

Der Timer in der zentralen Steuereinheit ist sicherheitskritisch, da eine Frühzündung zu einer ungewollten höheren Leistungsabgabe des Wirksystems führt. Dieser Timer ist gemäß den Bestimmungen der STANAG 4187 ausgeführt. Durch diese Ausführung ist sichergestellt, dass mit hoher Sicherheit die eingestellte Verzögerungszeit zur Leistungssteuerung des Wirksystems nicht unterschritten wird. Der Detonationswächter kann in verschiedenen Arten ausgeführt werden. Dies kann ein mechanischer oder ein optischer Sensor sein. Ebenso gut können Koaxialkabel, Lichtleiter oder Ionisationssensoren Verwendung finden.

## Patentansprüche

1. Zündsystem für ein skalierbares Wirksystem, welches wenigstens eine Sprengladung (S) aufweist, wobei eine erste Zündeinrichtung (a) für eine Initiierung eines Subdetonationsmechanismus (SDM) vorgesehen ist, mit dem die Sprengladung (S) zur Deflagration anregbar ist, wobei eine zweite Zündeinrichtung (b) für eine detonative Initiierung der Sprengladung (S) vorgesehen ist, und wobei die Zündeinrichtungen (a, b) unabhängig voneinander mittels einer Steuereinheit auslösbar sind und beide Zündeinrichtungen (a, b) unmittelbar benachbart angeordnet sind, **dadurch gekennzeichnet, dass** im Bereich des Ausgangs der ersten Zündeinrichtung (a) und einem damit korrespondierenden Subdetonationsmechanismus (SDM) ein Detonationssensor zum Zweck der Detektion der Normalfunktion der Initiierung oder deren Fehlfunktion der ersten Zündeinrichtung (a) angeordnet ist, dessen Ausgangsignal mit dem Anschluss für die Freigabe oder Sperrung der zweiten, direkt auf die Sprengladung (s) wirkenden Zündeinrichtung (b) verbunden ist, wobei im Falle der Fehlfunktion der ersten Zündeinrichtung (a) die detonative Initiierung der Sprengladung (S) verhindert wird.

2. Zündsystem nach Anspruch 1, **dadurch gekennzeichnet, dass** die erste Zündeinrichtung (a) redundant ausgeführt ist.

3. Zündsystem nach Anspruch 1 oder 2, **dadurch gekennzeichnet, dass** die zweite Zündeinrichtung (b) redundant ausgeführt ist.

4. Zündsystem nach wenigstens einem der Ansprüche 1 bis 3, **dadurch gekennzeichnet, dass** das Zündsystem eine zentrale Steuereinheit (ZE) aufweist.

5. Zündsystem nach Anspruch 4, **dadurch gekennzeichnet, dass** die Steuereinheit (ZE) mit wenigstens zwei Umweltsensoren verbunden ist.

6. Zündsystem nach Anspruch 5, **dadurch gekennzeichnet, dass** die Steuereinheit (ZE) mit einer Sicherheitslogik verbunden ist, die ihrerseits mit der Zündfreigabe und Umweltsensoren verbunden ist, und je nach Art ihrer Eingangsgrößen die Zündung sperrt oder freigibt.

7. Zündsystem nach Anspruch 6, **dadurch gekennzeichnet, dass** die Steuereinheit (ZE) programmierbar ist.

8. Zündsystem nach wenigstens einem der Anspruche 6 oder 7, **dadurch gekennzeichnet, dass** die Sicherheitslogik eine Zeitschaltung aufweist, welche in Abhängigkeit von Eingangssignalen innerhalb eines Zeitfensters oder zu einem definierten Zeitpunkt weitere Funktionen steuert.

9. Zündsystem nach wenigstens einem der Ansprüche 1 bis 8, **dadurch gekennzeichnet, dass** das gesamte System in einem kompakten Gehäuse (GK) angeordnet ist, welches in ein Mundloch des Wirksystems einschiebbar ist, wobei selbsttätig die notwendigen elektrischen Anschlüsse zu weiteren Funktionselementen des Wirksystems verbindbar sind.

## Claims

1. Ignition system for a scalable munitions system, which comprises at least one explosive charge (S), wherein a first ignition device (a) is provided for initiating a sub-detonation mechanism (SDM) by which the explosive charge (S) can be induced to undergo deflagration, wherein a second ignition device (b) is provided for a detonative initiation of the explosive charge (S), and wherein the ignition devices (a, b) are triggerable independently of one another by means of a control unit and the two ignition devices (a, b) are arranged directly adjacent to one another, **characterized in that** arranged in the region of the outlet of the first ignition device (a) and a subdetonation mechanism (SDM) corresponding thereto is a detonation sensor, which is intended for the purpose of detecting the normal function of the initiation of the first ignition device (a) or the malfunction thereof and the output signal of which is connected to the connection for enabling or disabling the second ignition device (b), which acts directly on the explosive charge (s), wherein, in the event of the first ignition device (a) malfunctioning, the detonative initiation of the explosive charge (S) is prevented.

2. Ignition system according to Claim 1, **characterized in that** the first ignition device (a) is redundantly configured.

3. Ignition system according to Claim 1 or 2, **characterized in that** the second ignition device (b) is redundantly configured.

4. Ignition system according to at least one of Claims 1 to 3, **characterized in that** the ignition system has a central control unit (ZE).

5. Ignition system according to Claim 4, **characterized in that** the control unit (ZE) is connected to at least two ambient sensors.

6. Ignition system according to Claim 5, **characterized in that** the control unit (ZE) is connected to a safety logic, which for its part is connected to the ignition enabler and ambient sensors and, depending on the nature of its input variables, disables or enables the ignition.

7. Ignition system according to Claim 6, **characterized in that** the control unit (ZE) is programmable.

8. Ignition system according to at least either of Claims 6 and 7, **characterized in that** the safety logic has a timing circuit, which controls further functions on the basis of input signals within a time window or at a defined point in time.

9. Ignition system according to at least one of Claims 1 to 8, **characterized in that** the entire system is arranged in a compact housing (GK), which can be pushed into a mouth opening of the munitions system, wherein the necessary electrical connections to further functional elements of the munitions system are automatically connectable.

## Revendications

1. Système d'allumage pour système d'action modulable qui présente au moins une charge explosive (S), un premier dispositif d'allumage (a) étant prévu pour lancer un mécanisme (SDM) de sous-détonation par lequel la charge explosive (S) peut être mise en déflagration, un deuxième dispositif d'allumage (b) étant prévu pour amorcer la détonation de la charge explosive (S), les dispositifs d'allumage (a, b) pouvant être déclenchés indépendamment l'un de l'autre au moyen d'une unité de commande et les deux dispositifs d'allumage (a, b) étant disposés au voisinage direct l'un de l'autre, **caractérisé en ce que**
un capteur de détonation servant à détecter le fonctionnement normal du lancement ou du mauvais fonctionnement du premier dispositif d'allumage (a), dont le signal de sortie est relié à la borne de raccordement de la libération ou du blocage du deuxième dispositif d'allumage (b) qui agit directement sur la charge explosive (S) est disposé au niveau de la sortie du premier dispositif d'allumage (a) et d'un mécanisme (SDM) de sous-détonation qui lui correspond, et **en ce que** l'amorçage de la détonation de la charge explosive (S) est empêché en cas de mauvais fonctionnement du premier dispositif d'allumage (a).

2. Système d'allumage selon la revendication 1, **caractérisé en ce que** le premier dispositif d'allumage (a) est redondant.

3. Système d'allumage selon les revendications 1 ou 2, **caractérisé en ce que** le deuxième dispositif d'allumage (b) est redondant.

4. Système d'allumage selon au moins l'une des revendications 1 à 3, **caractérisé en ce que** le système d'allumage présente une unité centrale de commande (ZE).

5. Système d'allumage selon la revendication 4, **caractérisé en ce que** l'unité de commande (ZE) est reliée à au moins deux capteurs d'environnement.

6. Système d'allumage selon la revendication 5, **caractérisé en ce que** l'unité de commande (ZE) est reliée à une logique de sécurité qui elle-même est reliée à la sonde d'allumage et aux capteurs d'environnement, pour bloquer ou libérer l'allumage selon la nature de ses grandeurs d'entrée.

7. Système d'allumage selon la revendication 6, **caractérisé en ce que** l'unité de commande (ZE) est programmable.

8. Système d'allumage selon au moins l'une des revendications 6 ou 7, **caractérisé en ce que** la logique de sécurité présente un circuit de temporisation qui commande d'autres fonctions à l'intérieur d'une fenêtre temporelle ou à un instant défini, en fonction de signaux d'entrée.

9. Système d'allumage selon au moins l'une des revendications 1 à 8, **caractérisé en ce que** l'ensemble du système est disposé dans un boîtier compact (GK) qui peut être inséré dans un trou d'embouchure du système d'action, les raccordements électriques nécessaires vers d'autres éléments fonctionnels du système d'action pouvant être établis automatiquement.
